# DEMANDE DE BREVET EUROPEEN

(11) **EP 0 002 416 A1**
(43) Date de publication de la demande: **13.06.1979**
(21) Numéro de dépôt: 78400211.5
(22) Date de dépôt: 05.12.1978
(51) Int. Cl.: B65D 81/08

(54) **Conteneur pour objets fragiles, notamment pour appareils de prise de vues et leurs accessoires**

(30) Priorité: 05.12.1977 FR 7736586
(71) Demandeur: Faucon, Gérard Charles Albert, F-92390 Villeneuve-la-Garenne (FR)
(72) Inventeur: Faucon, Gérard Charles Albert, F-92390 Villeneuve-la-Garenne (FR)
(74) Mandataire: Madeuf, Claude Alexandre Jean

(57) **Abrégé**

Le conteneur comporte une garniture interne 11 en matière souple facilement déformable que délimite des protubérances 13, 13a saillant plus ou moins dans des compartiments 3, 6 pour maintenir des objets tels qu'appa- rèils photographiques 16, 16a ou des accessoires 17, 18, 19 par deformation élastique des protubérances 13, 13a.

Conteneur pour objets fragiles, notamment pour matériels de prise de vues, mallettes, valises, sacoches pour ces matériels.

## Description

Conteneur pour objets fragiles, notamment pour appareils de prise de vues et leurs accessoires.

La présente invention concerne un nouveau conteneur pour objets fragiles, notamment pour appareils de prise de vues et leurs accessoires.

Un connaît déjà dans la technique de nombreuses réalisations de conteneurs destinés à protéger des objets fragiles pendant leur transport. C'est le cas, tout particulièrement, des conteneurs utilisés pour le transport d'appareils de prise de vues et leurs accessoires par des amateurs ou des professionnels, qui sont constitués sous la forme de mallettes, valises ou sacoches dans lesquelles on délimite plusieurs compartiments dont la forme générale et les dimensions correspondent sensiblement à celles des appareils devant être transportés.

Ces conteneurs donnent généralement satisfaction en ce qui concerne la protection qu'ils assurent, mais ils présentent différents inconvénients.

En effet, les compartiments sont prévus pour un type déterminé d'appareils, par exemple un appareil photographique d'une marque particulière, et pour des accessoires propres à cet appareil photographique.

Lorsque l'utilisateur, un photographe par exemple, désire adapter le conteneur pour y ranger de nouveaux accessoires ou un autre appareil photogra- phi^{q}ue, il est nécessaire qu'il déplace des cloisons ou qu'il adapte, par des moyens empiriques, différentes cales dans certains des compartiments du conteneur.

La présente invention crée un nouveau conteneur qui permet d'assurer une protection parfaite d'objets fragiles et qui rend possible le rangement d'appareils de dimensions et formes sensiblement différentes sans qu'il y ait à prévoir la moindre transformation ni la moindre adaptation. Ainsi, un même formation ni la moindre adaptation. Ainsi, un mêre conteneur peut être utilisé, par exemple par un photographe, pour transporter un jour un appareil de petit format et ses accessoires, puis un autre jour un appareil d'un autre format et ses accessoires ou encore plusieurs appareils de formats différents qui, au surplus, meuvent être, le cas échéant, placés de façon elle-même différente à l'intérieur du conteneur sans qu'il en résulte la moindre dégradation du pouvoir de protection qu'assure ce conteneur.

Conformément à l'invention, le conteneur pour objets fragiles, notamment pour appareils de prises de vues et leurs accessoires,est caractérisé en ce qu'il délimite au moins un compartiment dont deux au moins des parois opposées sont revêtues intérieurement de garnitures souples à grande amplitude de déformation élastique de sorte que les objets contenus forment, par déformation de ces garnitures, des logements dans lesquels ils sont ancrés de manière souple.

Diverses autres caractéristiques de l'invention ressortent d'ailleurs de la description détaillée qui suit.

Des formes de réalisation de l'objet de l'invention ressortent d'ailleurs de la description détaillée qui suit.

La fig. 1 est une coupe-élévation d'un conteneur en forme de mallette, réalisé conformément à l'invention.

La fig. 2 est une coupe-élévation du même conteneur que celui de la fig. 1 lorsqu'il est fermé.

La fig. 3 est une perspective d'un conteneur analogue à celui des figures précédentes en position entrouverte et constituant une sacoche pour appareils photographiques.

A la réalisation suivant les fig. 1 et 2, le conteneur est représenté sous la forme d'une mallette ou valise dont le corps, délimité par un fond 1 et une paroi latérale 2, délimite un premier compartiment 3 pouvant être fermé sur son dessus pa un volet 4 articulé au moyen de charnières 5. Le volet 4 constitue, à son tour, le fond d'un compartiment auxiliaire 6 entouré par des parois latérales 7 et pouvant être fermé par un couvercle 8.

Des mécanismes de verrouillage 9, 9a sont prévus sur les parois latérales 2 et 7 des compartiments 3 et 6 pour verrouiller le volet 4 sur les parois latérales 2 du compartiment 3 et pour verrouiller le couvercle 8 sur les parois latérales 9 du compartiment 6..

Au moins le dessus du fond 1 et le dessous du volet 4 sont recouverts par des garnitures 11, 12 en matière souple conformées pour délimiter des protubérances 13. Il est avantageux qu'une même garniture 14 soit également prévue sur le côté interne de la 'paroi latérale 2.

Il est très important, selon l'invention, que les garnitures 11, 12 et éventuellement 14 puissent être déformées sur une grande amplitude sans qu'il y ait pour ce faire à exercer une pression importante et également sans que la pression à exercer pour provoquer la déformation de la garniture croisse de façon linéaire avec l'amplitude de la déformation.

Différentes matières sont, aujourd'hui, bien connues dans la technique qui peuvent ainsi être déformées sur une amplitude importante et le résultat souhaité peut encore être amélioré de façon très appréciable en prévoyant les protéburances 13 qui délimitent entre elles des logements 15 dans lesquels le matière des protéburances 13 est refoulée lorsque ces protubérances sont déformées. Des caoutchoucs mousses et des résines, égalevent sous forme de mousse, peuvent facilement être utilisés et conformés de la façon indiquée dans ce qui précède.

La hauteur des protubérances 13 peut varier dans de larges limites et dépend essentiellement de la nature des objets qui doivent être mainter us en place sans risque de bouger et sans risquer qu'ils soient détériorés par la pression exercée sur eux.

Lorsque les objets devant être maintenus présentent tous un volume relativement important, par exemple lorsqu'il s'agit d'appareils photographiques tels que ceux illustrés en 16 et 16a à la fig. 2, il est avantageux que les protubérances 13 qui font saillie vers le haut à partir du fond 1 de même que les protubérances 13 qui font saillie vers le bas à partir du volet 4 ménagent entre leurs sommets respectifs un espace notable dans le compartiment 3 comme cela apparaît à la fig. 2 entre les deux appareils photographiques 16, 16a.

De cette façon, et comme le dessin le montre bien, certaines seulement des protubérances sont déformées, la matière qui les constitue étant, d'une part, comprimée, et d'autre part, refoulée par déformation élastique dans les logements 15. Les appareils photographiques 16, 16a sont, par suite, parfaitement maintenus sans pouvoir être déplacés à l'intérieur du compartiment 3 bien qu'une pression élevée ne soit en aucun cas exercée sur leurs boîtiers ou les accessoires qu'ils comportent.

lorsque le compartiment doit contenir, à la fois, des objets minces et des objets épais, par exemple, un objectif 17, un rouleau de pellicule 18 et un filtre optique 19 ou une bonnette dont les dimensions sort évidemment très différentes, il est avantageux, comme l'illustre le dessin, que la hauteur des pro- tubérances désignées alors par 13a soit telle qu'elles viennent en contact ou presque en contact les unes avec les autres lorsque le couvercle 8 est fermé, comme cela est illustré par la fig. 2.

Dans cette réalisation, la hauteur des protubérances 13a peut être augmentée par rapport à la hauteur des protubérances 13 comme cela est représenté et il est possible aussi que l'épaisseur du compartiment 6 soit plus faible que celle du compartiment 3. Un résultat analogue peut encore être obtenu en utilisant une autre matière pour réaliser les garnitures mises en place dans le compartiment 6 que celle constitutive des garnitures du compartiment 3.

Cette différence de nature peut résulter d'une composition différente des substances constitutives des garnitures ou encore d'une densité plus ou moins élevée des mousses qui les constituent. Ces différente paramètres peuvent d'ailleurs être combinés entre eux.

Comme cela ressort de ce qui précède, on peut ainsi mettre en place des objets extrêmement divers et on est assuré que ces objets sont empêchés de se déplacer, donc de se heurter entre eux, et aussi on est assuré qu'ils sont parfaitement protégés vis-à-vis de chocs extérieurs ou de vibrations auxquels la mallette peut être soumise.

La fig. 3 montre que la mallette peut être constituée à la façon d'une sacoche, c'est-à-dire qu'une courroie de support 20 peut être fixée aux parois latérales 2 pour porter cette sacoche en bandoulière. La forme du conteneur est évidemment quelconque de même que le nombre de compartiments que ce conteneur peut délimiter.

L'invention n'est pas limitée aux exemples de réalisation représentés et décrits en détail, car diverses modifications peuvent y être apportées sans sortir de son cadre. En particulier, la nature de la matière constitutive du conteneur peut être quelconque, notamment elle peut être fabriquée en métal, en bois agglomérés divers, cuir et ratières plastiques analogues.

De même comme cela ressort de ce qui précède les verrous 9, respectivement 9a, permettent d'ouvrir indépendamment le couvercle 8 et le volet 4 donc d'obtenir un accès indépendant aux compartiments 3 ou 6. Ceci est très impo: ant dans l'application préférée de l'invention au rangement des appareils de prise de vue et de leurs accessoires car les objets, par exemple ceux contenus dans le compartiment 3, continuent à être parfaitement maintenus lors de l'ouverture du compartiment 6 et réciproquement. Le conteneur peut évidemment présenter plus de deux compartiments indépendants.

## Revendications

1 - Conteneur pour objets fragiles, notamment pour appareils de prise de vues et leurs accessoires délimitant au moins un compartiment dont deux au moins des parois opposées sont revêtues intérieurement de garnitures souples à grande amplitude de déformation, caractérisé en ce que lesditc- garnitures délimitent des protubérances déformables doit la hauteur dépend de la souplesse à conférer auxites garritures, de serte que les objets contenus forment, par déformation de parties desdites protubérances et gerritures, des logements dars lesquels ils sont arerés de marière souple.

2 - Conteneur suivant la revendication 1, caractérisé en ce que les garnitures sont disposées au moins sur le dessus du fond et sur le dessous d'un volet ou couvercle de fermeture du conteneur.

3 - Conteneur suivant l'une des revendications 1 et 2, caractérisé en ce que les garnitures sont fabriquées en une matière dont la force élastique ne croit pas linéairement avec l'amplitude de la déformation qui lui est imposée.

4 - Conteneur suivant l'une des revendications 1 à 3, caractérisé en ce que les garnitures sont en mousse de caoutchouc ou matière plastique.

5 - Cor eneur suivant l'une des revendications 1 à 4, caractérisé en ce que les protubérances des garnitures du fond et du volet ou couvercle des deux faces principales du conteneur laissent libre entre leur sommet un espace plus petit que la hauteur des objets devant être maintenus entre ces garnitures.

6 - Conteneur suivant l'une des revendications 1 à 5, caractérisé en ce que les protubérances saillant des deux parois principales opposées que constitutent un fond et un couvercle s'étendent jusqu'à pr ximité imméqiate les unes des autres de sorte que l'espace laissé libre dans le compartiment contenant ces garnitures correspond sensiblement à celui délimité par les logements séparant les protubérances lorsque celles-ci ne sont pas déformées.

7 - Corteneur suivant l'une des revendications 1 à 6, caractérisé en ce que la nature de la matière constitutive des garnitures et les différents paramètres agissant sur la souplesse et l'élasticité de ces garnitures sont choisis en dépendarce de la nature des objets devant être maintenus.

8 - Conteneur suivant l'une des revendications 1 à 7, caractérisé en ce qu'il délimite plusieurs compartiments dont l'accès est indépendant, l'ouverture de l'un ne provoquant pas l'ouverture du ou des autres.

9 - L'application de l'une des revendications 1 à 8, à la réalisation de conteneur du genre mallette, valise, sacoche et analogues pour appareils de prise de vues et leurs accessoires.
